# EUROPÄISCHE PATENTSCHRIFT

(11) **EP 2 202 072 B1**
(45) Veröffentlichungstag und Bekanntmachung des Hinweises auf die Patenterteilung: **18.06.2014**
(21) Anmeldenummer: 09178311.8
(22) Anmeldetag: 08.12.2009
(51) Int. Cl.: B41F 13/20, B41F 13/08

(54) **Lös- und verfahrbare Lageranordnung für eine Druckmaschine**
Releasable and slidable bearing assembly for a printing press
Dispositif de palier détachable et mobile pour une presse d' impression

(30) Priorität: 19.12.2008 DE 102008063964
(43) Veröffentlichungstag der Anmeldung: 30.06.2010
(73) Patentinhaber: Schaeffler Technologies GmbH & Co. KG, 91074 Herzogenaurach (DE)
(72) Erfinder: Dittenhöfer, Thomas, 97519 Humprechtshausen (DE)

(56) Entgegenhaltungen:
- EP-A1- 1 083 346
- WO-A1-2008/043747
- DE-A1- 19 705 369
- DE-U1- 20 016 711
- US-A- 2 090 939
- US-A- 5 639 166

## Beschreibung

### Gebiet der Erfindung

Die Erfindung betrifft eine lös- und verfahrbare Lageranordnung zur Abfangung der als Zapfen ausgebildeten freien Enden von einendig fliegend gelagerten Zylindern oder Walzen in einer Druckmaschine, insbesondere einer Flexodruckmaschine, mit den Merkmalen des Oberbegriffes des Anspruchs 1. Des Weiteren betrifft die Erfindung eine Druckmaschine, insbesondere eine Flexodruckmaschine, mit einer solchen Lageranordnung.

Bei Druckmaschinen, insbesondere Flexodruckmaschinen, erfolgt der Wechsel des zu druckenden Bildes durch den Wechsel einer Klischee tragenden Druckzylinderhülse, dem sogenannten "Sleeve". Um den Sleeve wechseln zu können, muss der jeweilige Druckzylinder oder die jeweilige Walze zumindest zeitweise an einem Ende frei zugänglich sein. Daher sind derartige Zylinder oder Walzen in der Regel einendig fliegend gelagert. Das heißt, dass an dem fliegend gelagerten Ende eine Lageranordnung zur Aufnahme eines Wellenzapfens eines Zylinders oder einer Walze vorgesehen ist, die ein Öffnen der Lagerstelle und damit ein Abstreifen und Aufziehen eines Sleeves auf den Zylinder oder die Walze ermöglicht. Eine solche Lageranordnung umfasst in der Regel ein quer zur Zylinder- oder Walzenlängsachse verfahrbares und/oder parallel zur Zylinder- oder Walzenlängsachse verschiebbares Lagergehäuse sowie ein Wälzlager. Das Wälzlager ist derart mit dem Lagergehäuse verbunden, dass es zur Freigabe des Zapfens des Zylinders oder Walze über eine Bewegung des Lagergehäuses vom Zapfen abgezogen werden kann.

Eine Lageranordnung der eingangs genannten Art wird beispielsweise in der DE 197 05 369 A1 beschrieben. Die Lageranordnung umfasst mindestens einen Lagerbock mit parallelen Führungen zur Aufnahme eines Haltekopfes, der mittels einer Druckmittel-Kolben-Zylindereinheit gegenüber den parallelen Führungen axial verschiebbar ist. Der Haltekopf nimmt in einer zentralen Ausnehmung ein Wälzlager auf, das bei einer axialen Verschiebung des Haltekopfes mitgeführt wird. Das Wälzlager wiederum dient der fliegenden Lagerung des Wellenzapfens einer Druck- oder Rasterwalze und kann über eine axiale Verschiebung des Haltekopfes vom Wellenzapfen abgezogen oder auf den Wellenzapfen aufgeschoben werden. Um ein einfaches Aufschieben des Lagers auf den Wellzapfen zu ermöglichen, weist das Lager ein gewisses radiales Spiel auf. Ein solches Lagerspiel wirkt sich jedoch im Hinblick auf die Druck-quantität der Druckmaschine negativ aus, da bei vorhandenem radialen Spiel die Druck- oder Rasterwalze Schwingungen erfährt, die sich nachteilig auf die Druckqualität auswirken. In der DE 197 05 369 A1 werden daher zur Reduzierung des Lagerspiels zusätzliche Einrichtungen zur seitlichen Justierung der Lager vorgeschlagen.

Eine weitere Lageranordnung für eine Druckmaschine ist beispielhaft in der DE 200 16 711 offenbart.

Aufgabe der vorliegenden Erfindung ist es, eine Lageranordnung für eine Druckmaschine mit sehr geringem Lagerspiel bereit zu stellen, so dass auch ohne aufwendiges Nachjustieren der Lageranordnung eine hohe Druckqualität erzielbar ist. Darüber hinaus soll die Lageranordnung einfach aufgebaut und kostengünstig herstellbar sein.

Die Aufgabe wird gelöst durch eine Lageranordnung mit den Merkmalen des Anspruchs1 sowie eine Druckmaschine mit den Merkmalen des Anspruchs 7.

Vorteilhafte Weiterbildungen der erfindungsgemäßen Lageranordnung werden in den direkt oder indirekt auf Anspruch 1 rückbezogenen Unteransprüchen beschrieben.

Die vorgeschlagene Lageranordnung umfasst wenigstens ein quer zur Zylinder- oder Walzenlängsachse A verfahrbares und/oder parallel zur Zylinder- oder Walzenlängsachse A verschiebbares Lagergehäuse sowie ein Wälzlager, Erfindungsgemäß umfasst das Wälzlager einen Wälzlageraußenring und käfiggeführte Wälzkörper, wobei der Wälzlageraußenring in einer quer zur Zylinder- oder Walzenlängsachse A ausgerichteten Befestigungsebene B1 kraft- und/oder formschlüssig mit dem Lagergehäuse verbunden ist. Darüber hinaus ist der Zapfen des Zylinders bzw. der Walze als Wälzlagerinnenring ausgebildet oder ein separater Wälzlagerinnenring vorgesehen, der kraft- und/oder formschlüssig mit dem Zapfen verbindbar ist. Zum Lösen der Lageranordnung muss demnach der Wälzlageraußenring vom Innenring oder, sofern der Zapfen als Innenring dient, vom Zapfen gezogen werden. Beim Wechsel eines Sleeves verbleibt somit ein separater Innenring als eigentlicher Bestandteil des Wälzlagers auf dem Zapfen. Die Lageranordnung wird somit im Bereich des Wälzlagers gelöst.

Die vorgeschlagene Ausführung einer Lageranordnung wirkt sich günstig im Hinblick auf eine Reduzierung des Lagerspiels aus. Denn zum Einen stellt ein Wälzlager ein Präzisionsbauteil dar, so dass bereits aus diesem Grund ein sehr geringes Lagerspiel zwischen Lageraußenring und Lagerinnenring besteht, zum Anderen wird radiales Spiel dadurch vermieden, dass der Außenring des Wälzlagers nicht wie üblich in einer Ausnehmung des Lagergehäuses angeordnet, sondern axial am Lagergehäuse angeflanscht ist. Der Passungseinfluss im Bereich der Verbindung des Wälzlagers mit dem Lagergehäuse entfällt somit vollständig.

Dient der Zapfen des Zylinders oder der Walze selbst als Wälzlagerinnenring, ist weiterhin vorgesehen, dass der Zapfen - zumindest im Bereich der Lauffläche der Wälzkörper - gehärtet und geschliffen ist. Die Herstellung des Zapfens erfordert somit zwar einen erhöhten Fertigungsaufwand, geht aber mit dem Verzicht auf einen Innenring als zusätzliches Bauteil einher.

Bevorzugt wird der Wälzlagerinnenring jedoch von einem separaten Bauteil gebildet, wobei dann Wälzlagerinnenring und Wälzlageraußenring als hochgenaue gepaarte Lagereinheit ausgeführt sind. Weiterhin bevorzugt ist die hochgenau gepaarte Lagereinheit als Rollen-, Zylinderrollen- oder Nadellager ausgebildet. Aufgrund der präzisen Paarung ist die Lageranordnung weitestgehend spielfrei, so dass der Zylinder oder die Walze zumindest in radialer Richtung ausreichend fixiert ist, um eine hohe Druckqualität zu gewährleisten.

Erfindungsgemäß ist der Wälzlagerinnenring in einer ebenfalls quer zur Zylinder- oder Walzenlängsachse A ausgerichteten Befestigungsebene B2 kraft- und/oder formschlüssig mit dem Zapfen verbindbar. Demnach wird auch der Innenring des Wälzlagers entsprechend dem Außenring bevorzugt axial angeflanscht. Die Stirnseite des Zapfens dient dabei als Befestigungsebene. An dieser kann zusätzlich eine Anlageschulter ausgebildet sein, an der sich der Innenring abstützen kann. Indem der Innenring axial an den Zapfen angesetzt wird, entfällt auch hier jeglicher Passungseinfluss. Die vorgeschlagene Art der Verbindung des Innenringes mit dem Zapfen wirkt sich somit positiv auf eine Reduzierung des Lagerspiels der Lageranordnung aus.

Nach einer weiteren bevorzugten Ausführungsform ist der Wälzlageraußenring dickwandig und/oder der Wälzlagerinnenring massiv ausgebildet. Eine dickwandige bzw. massive Ausführung der Lagerringe gewährleistet eine hohe Formstabilität der Wälzlagerkomponenten unter Belastung. Aufgrund dessen bleibt das geforderte geringe Lagerspiel somit auch unter Belastung, das heißt im Druckbetrieb, erhalten.

Eine dickwandige bzw. massive Ausführung des Wälzlageraußenringes erweist sich zudem insbesondere dann als vorteilhaft, wenn der Wälzlageraußenring, gemäß einer weiteren bevorzugten Ausführungsform, wenigstens eine Bohrung zur Aufnahme einer Befestigungsschraube aufweist, mittels derer er am Lagergehäuse befestigbar ist. Die Bohrung verläuft dabei vorzugsweise parallel zur Zylinder- oder Walzenlängsachse A. Die wenigstens eine Befestigungsschraube gewährleistet eine formschlüssige Verbindung des Wälzlageraußenringes mit dem Lagergehäuse.

Vorzugsweise erfolgt auch die Befestigung des Wälzlagerinnenringes am Zapfen mittels einer oder mehrerer Schrauben. Der Wälzlagerinnenring weist hierzu wenigstens eine Bohrung zur Aufnahme einer Befestigungsschraube auf, mittels derer der Wälzlagerinnenring am Zapfen befestigbar ist. Dabei verläuft auch hier die Bohrung vorzugsweise parallel zur Zylinder- oder Walzenlängsachse (A). Bei einer einzigen Bohrung zur Aufnahme einer Befestigungsschraube ist die Bohrung bevorzugt zentral im Innenring angeordnet. Auch hier erweist sich eine massive Ausbildung des Innenringes als vorteilhaft, da auch bei Anordnung einer oder mehrerer Bohrungen die Formstabilität des Innenringes erhalten bleibt.

Indem die vorstehend beschriebenen erfindungsgemäßen Lageranordnungen insbesondere zur Abfangung der als Zapfen ausgebildeten freien Enden von einendig fliegend gelagerten Zylindern oder Walzen geeignet sind, wird zur Lösung der eingangs gestellten Aufgabe ferner eine Druckmaschine, insbesondere eine Flexodruckmaschine, mit einer solchen Lageranordnung vorgeschlagen. Die Lageranordnung kann dabei einzelne oder mehrere der vorstehend ausführlich beschriebenen Merkmale aufweisen.

Eine bevorzugte Ausführungsform einer erfindungsgemäßen Lageranordnung wird nachfolgend anhand der einzigen beigefügten Zeichnung näher beschrieben. Diese zeigt einen Ausschnitt einer erfindungsgemäßen Lageranordnung im Bereich des Wälzlagers im Längsschnitt.

Die dargestellte Lageranordnung 10 umfasst ein Lagergehäuse 11, an das in einer Befestigungsebene B1 ein Wälzlageraußenring 12 axial angeflanscht ist. Durch das axiale Ansetzen des Wälzlageraußenringes 12 am Lagergehäuse 11 haben fertigungsbedingte Toleranzen der Bauteile auf das Lagerspiel der Lageranordnung keinen Einfluss. Zur Befestigung des Wälzlageraußenringes 12 am Lagergehäuse 11 sind Befestigungsschrauben 14 vorgesehen. Zur Aufnahme der Befestigungsschrauben 14 sind in gleichem radialem Abstand zur Zylinder- bzw. Walzenlängsachse A Bohrungen 15 im Wälzlageraußenring 12 vorgesehen, die parallel zur Zylinder- bzw. Walzenlängsachse A verlaufen. Aufgrund der dickwandigen Ausbildung weist der Außenring dennoch eine hohe Formstabilität auf. Innenumfangseitig trägt der Außenring 12 käfiggeführte Wälzkörper 13, die vorliegend zylinderförmig ausgebildet und in einer Reihe angeordnet sind. Die Wälzkörper 13 werden von einem Käfig 19 gehalten und geführt.

Weiterhin umfasst die Lageranordnung 10 einen Wälzlagerinnenring 16, der in einer Befestigungsebene B2, die ebenfalls quer zur Zylinder- oder Walzenlängsachse A ausgerichtet ist, mit dem Zapfen 20 eines Zylinders oder einer Walze 21 verbunden ist. Der Wälzlagerinnenring 16 ist somit ebenfalls axial angesetzt, so dass auch hier Fertigungstoleranzen keinen Einfluss auf das im Hinblick auf die Druckqualität schädliche Lagerspiel haben. Gleichwohl der Innenring 16 über eine Befestigungsschraube 17 kraft- und formschlüssig mit dem Zapfen 20 verbunden ist, stellt der Innenring 16 einen Bestandteil der Lageranordnung dar, der beim Sleeve-Wechsel jedoch auf dem Zapfen 20 verbleibt. Alternativ kann auch auf einen Innenring 16 als separates Bauteil verzichtet werden, wenn der Zapfen 20 als Wälzkörperlauffläche ausgebildet ist. Ist jedoch ein separater Innenring vorhanden, sind dieser und der Außenring als hochgenau gepaarte Lagerbauteile ausgeführt, so dass fertigungsbedingt bereits ein sehr geringes Lagerspiel vorhanden ist.

Die zur Befestigung des Innenringes 16 am Zapfen 20 vorgesehene Schraube 17 wird durch eine zentrale Bohrung 18 im Innenring 16 geführt. Die Bohrung 18 verläuft koaxial zur Zylinder- bzw. Walzenlängsachse A. Eine hohe Formstabilität des Innenringes 16 gewährleistet seine ansonsten massive Ausführung.

### Bezugszeichenliste

- 10: Lageranordnung
- 11: Lagergehäuse
- 12: Wälzlageraußenring
- 13: Wälzkörper
- 14: Befestigungsschraube
- 15: Bohrung
- 16: Wälzlagerinnenring
- 17: Befestigungsschraube
- 18: Bohrung
- 19: Käfig
- 20: Zapfen
- 21: Zylinder, Walze

- A: Zylinder- oder Walzenlängsachse
- B1: Befestigungsebene Wälzlageraußenring
- B2: Befestigungsebene Wälzlagerinnenring

## Patentansprüche

1. Lös- und verfahrbare Lageranordnung (10) zur Abfangung der als Zapfen (20) ausgebildeten freien Enden von einendig fliegend gelagerten Zylindern oder Walzen (21) in einer Druckmaschine, wobei die Lageranordnung ein quer zur Zylinder- oder Walzenlängsachse (A) verfahrbares und/oder parallel zur Zylinder- oder Walzenlängsachse (A) verschiebbares Lagergehäuses (11) sowie ein Wälzlager umfasst, wobei das Wälzlager einen Wälzlageraußenring (12) und käfiggeführte Wälzkörper (13) umfasst und der Wälzlageraußenring (12) in einer quer zur Zylinderoder Walzenlängsachse (A) ausgerichteten Befestigungsebene (B1) kraft- und/oder formschlüssig mit dem Lagergehäuse (11) verbunden ist und der Zapfen (20) des Zylinders bzw. der Walze (21) als Wälzlagerinnenring (16) ausgebildet oder ein separater Wälzlagerinnenring (16) vorgesehen ist, der in einer quer zur Zylinder- oder Walzenlängsachse (A) ausgerichteten Befestigungsebene (B2) kraft- und/oder formschlüssig mit dem Zapfen (20) verbindbar ist, wobei zum Lösen der Lageranordnung der Wälzlageraußenring (12) vom Wälzlagerinnenring (16) oder, sofern der Zapfen als Innenring dient, vom Zapfen (20) ziehbar ist.

2. Lageranordnung nach Anspruch 1, **dadurch gekennzeichnet, dass** der Wälzlagerinnenring (16) zur Ausbildung des Zapfens (20) gehärtet und geschliffen ist.

3. Lageranordnung nach einem der vorhergehenden Ansprüche, **dadurch gekennzeichnet, dass** der Wälzlageraußenring (12) wenigstens eine Bohrung (15) zur Aufnahme einer Befestigungsschraube (14) aufweist, mittels derer der Wälzlageraußenring (12) an dem Lagergehäuse (11) befestigbar ist.

4. Lageranordnung nach Anspruch 3, **dadurch gekennzeichnet, dass** die Bohrung (15) parallel zur Zylinder- oder Walzenlängsachse (A) verläuft.

5. Lageranordnung nach einem der vorhergehenden Ansprüche, **dadurch gekennzeichnet, dass** der Wälzlagerinnenring (16) wenigstens eine Bohrung (18) zur Aufnahme einer Befestigungsschraube (17) aufweist, mittels derer der Wälzlagerinnenring (16) am Zapfen (20) befestigbar ist.

6. Lageranordnung nach Anspruch 5, **dadurch gekennzeichnet, dass** die Bohrung (18) parallel zur Zylinder- oder Walzenlängsachse (A) verläuft.

7. Druckmaschine, **gekennzeichnet durch** wenigstens eine Lageranordnung (10) nach einem der vorhergehenden Ansprüche zur Abfangung der als Zapfen (20) ausgebildeten freien Enden von einendig fliegend gelagerten Zylindern oder Walzen (21).

## Claims

1. Releasable and movable bearing arrangement (10) for supporting the free ends, configured as journals (20), of cylinders or rolls (21) in a printing press which are cantilever-mounted at one end, the bearing arrangement comprising an anti-friction bearing and a bearing housing (11) which can be moved transversely with respect to the cylinder or roll longitudinal axis (A) and/or can be displaced parallel to the cylinder or roll longitudinal axis (A), the anti-friction bearing comprising an anti-friction bearing outer ring (12) and cage-guided rolling bodies (13), and the anti-friction bearing outer ring (12) being connected to the bearing housing (11) in a non-positive and/or positively locking manner in a fastening plane (B1) which is oriented transversely with respect to the cylinder or roll longitudinal axis (A), and the journal (20) of the cylinder or the roll (21) being configured as an anti-friction bearing inner ring (16) or a separate anti-friction bearing inner ring (16) being provided which can be connected to the journal (20) in a non-positive and/or positively locking manner in a fastening plane (B2) which is oriented transversely with respect to the cylinder or roll longitudinal axis (A), it being possible, in order to release the bearing arrangement, for the anti-friction bearing outer ring (12) to be pulled from the anti-friction bearing inner ring (16) or, if the journal serves as an inner ring, from the journal (20).

2. Bearing arrangement according to Claim 1, **characterized in that** the anti-friction bearing inner ring (16) is hardened and ground in order to form the journal (20).

3. Bearing arrangement according to one of the preceding claims, **characterized in that** the anti-friction bearing outer ring (12) has at least one bore (15) for receiving a fastening screw (14), by means of which the anti-friction bearing outer ring (12) can be fastened to the bearing housing (11).

4. Bearing arrangement according to Claim 3, **characterized in that** the bore (15) runs parallel to the cylinder or roll longitudinal axis (A).

5. Bearing arrangement according to one of the preceding claims, **characterized in that** the anti-friction bearing inner ring (16) has at least one bore (18) for receiving a fastening screw (17), by means of which the anti-friction bearing inner ring (16) can be fastened to the journal (20).

6. Bearing arrangement according to Claim 5, **characterized in that** the bore (18) runs parallel to the cylinder or roll longitudinal axis (A).

7. Printing press, **characterized by** at least one bearing arrangement (10) according to one of the preceding claims for supporting the free ends, configured as journals (20), of cylinders or rolls (21) which are cantilever-mounted at one end.

## Revendications

1. Ensemble de palier détachable et mobile (10) pour retenir les extrémités libres, réalisées sous forme de tourillons (20), de cylindres ou rouleaux (21) montés en porte-à-faux à une extrémité dans une presse d'impression, l'ensemble de palier comportant une partie de boîtier (11) mobile transversalement par rapport à l'axe longitudinal de cylindre ou de rouleau (A) et/ou déplaçable parallèlement à l'axe longitudinal de cylindre ou de rouleau (A) ainsi qu'un palier à roulement, le palier à roulement comportant une bague extérieure de palier à roulement (12) et des corps de roulement (13) guidés dans une cage, et la bague extérieure de palier à roulement (12) étant reliée par engagement par force et/ou par complémentarité de formes à la partie de boîtier (11) dans un plan de fixation (B1) orienté transversalement par rapport à l'axe longitudinal de cylindre ou de rouleau (A), et le tourillon (20) du cylindre ou du rouleau (21) étant réalisé sous forme de bague intérieure de palier à roulement (16) ou une bague intérieure de palier à roulement (16) séparée étant prévue, laquelle peut être reliée par engagement par force et/ou par complémentarité de formes au tourillon (20) dans un plan de fixation (B2) orienté transversalement par rapport à l'axe longitudinal de cylindre ou de rouleau (A), et afin de détacher l'ensemble de palier, la bague extérieure de palier à roulement (12) pouvant être retirée de la bague intérieure de palier à roulement (16) ou, si le tourillon sert de bague intérieure, du tourillon (20).

2. Ensemble de palier selon la revendication 1, **caractérisé en ce que** la bague intérieure de palier roulement (16) est trempée et meulée pour réaliser le tourillon (20).

3. Ensemble de palier selon l'une quelconque des revendications précédentes, **caractérisé en ce que** la bague extérieure de palier à roulement (12) comprend au moins un alésage (15) pour recevoir une vis de fixation (14), au moyen de laquelle la bague extérieure de palier à roulement (12) peut être fixée au boîtier de palier (11).

4. Ensemble de palier selon la revendication 3, **caractérisé en ce que** l'alésage (15) s'étend parallèlement à l'axe longitudinal de cylindre ou de rouleau (A).

5. Ensemble de palier selon l'une quelconque des revendications précédentes, **caractérisé en ce que** la bague intérieure de palier à roulement (16) comprend au moins un alésage (18) pour recevoir une vis de fixation (17), au moyen de laquelle la bague intérieure de palier à roulement (16) peut être fixée au tourillon (20).

6. Ensemble de palier selon la revendication 5, **caractérisé en ce que** l'alésage (18) s'étend parallèlement à l'axe longitudinal de cylindre ou de rouleau (A).

7. Presse d'impression, **caractérisée par** au moins un ensemble de palier (10) selon l'une quelconque des revendications précédentes pour retenir les extrémités libres, réalisées sous forme de tourillons (20), de cylindres ou rouleaux (21) montés en porte-à-faux à une extrémité.
